# EUROPÄISCHE PATENTSCHRIFT

(11) **EP 4 091 965 B1**
(45) Veröffentlichungstag und Bekanntmachung des Hinweises auf die Patenterteilung: **17.09.2025**
(21) Anmeldenummer: 22162049.5
(22) Anmeldetag: 15.03.2022
(51) Int. Cl.: B65D 63/10, B65B 27/04, B65D 71/02

(54) **UMREIFUNGSGEBINDE, VERFAHREN ZUR HERSTELLUNG VON UMREIFUNGSGEBINDEN SOWIE WERKZEUG ZUR HERSTELLUNG VON UMREIFUNGSGEBINDEN**
STRAPPING CONTAINER, METHOD OF MANUFACTURING STRAPPING CONTAINER, AND A TOOL FOR THE MANUFACTURE OF STRAPPING CONTAINERS
EMBALLAGE CERCLÉ, PROCÉDÉ DE FABRICATION D'EMBALLAGES CERCLÉS, AINSI QU'OUTIL POUR LA FABRICATION D'EMBALLAGES CERCLÉS

(30) Priorität: 17.05.2021 DE 102021112710
(43) Veröffentlichungstag der Anmeldung: 23.11.2022
(73) Patentinhaber: Krones Aktiengesellschaft, 93073 Neutraubling (DE)
(72) Erfinder: KREIS, Marcus, 93073 Neutraubling (DE); HENSEL, Thomas, 93073 Neutraubling (DE); GUT, Tobias, 93073 Neutraubling (DE); HUBER, Wolfgang, 93073 Neutraubling (DE); SPINDLER, Herbert, 93073 Neutraubling (DE); STADLER, Thomas, 93073 Neutraubling (DE); WESTERMEIER, Christian, 93073 Neutraubling (DE); SAUMWEBER, Florian, 93073 Neutraubling (DE)
(74) Vertreter: Benninger, Johannes

(56) Entgegenhaltungen:
- DE-A1- 102019 116 128
- DE-A1- 3 310 103

## Beschreibung

Die vorliegende Erfindung betrifft ein Umreifungsgebinde, ein Verfahren zur Herstellung von Umreifungsgebinden sowie ein Werkzeug zur Herstellung von Umreifungsgebinden gemäß den Merkmalen der unabhängigen Ansprüche.

Zum Zwecke des Transports werden Gruppierungen mit gleichartigen Artikeln oder Getränkebehältern oftmals in handlichen und insbesondere von Hand tragbaren Gebinden mit vier, sechs oder mehr Artikeln oder Behältern zusammengefasst. Ein mechanischer Zusammenhalt der Artikel oder Getränkebehälter kann etwa dadurch erreicht werden, dass die Artikel oder Behälter in diesen Gebinden mit Schrumpffolienmaterial umhüllt und zusammengehalten sind. Neben den weit verbreiteten Foliengebinden oder Folienschrumpfgebinden gibt es auch sog. Umreifungsgebinde, Klebegebinde sowie Kombinationen aus diesen Gebindevarianten.

Während die einzelnen Artikel oder Behälter bei reinen Klebegebinden mittels Haftverbindungen unmittelbar mit ihren Mantelflächen klebend aneinandergefügt sind, werden die Behälter bei Umreifungsgebinden mittels horizontal um die Behälter gespannter Umreifungsbänder zusammengehalten. Um die Artikel oder Behälter in ihrer Lage zu fixieren und um insbesondere ein Verkippen einzelner Behälter im Gebindeverband zu verhindern, kann es bei Umreifungsgebinden zudem sinnvoll sein, zwei oder mehr voneinander beabstandete horizontale Umreifungsbänder in unterschiedlichen Höhen anzubringen.

Bei einfachen Varianten solcher Umreifungsbänder können die Bänder durch Papierbanderolen gebildet sein, die aus Stabilitätsgründen relativ breit auszuführen sind. Umreifungsbänder aus Kunststoff weisen in aller Regel eine höhere Festigkeit auf und können deshalb normalerweise auch stärker vorgespannt werden als solche aus Papier. Eine solchermaßen realisierbare stärkere Vorspannung des Umreifungsbandes erlaubt insbesondere bei relativ nachgiebigen dünnwandigen PET-Behältern mit ihren biegeweichen und nicht sehr formstabilen Wandungen eine vergleichsweise präzise Definition der Umreifungsbandspannung, so dass die umreiften und mittels der Umreifung zusammengehaltenen Behälter aufgrund einer zu starken Vorspannung nicht verformt oder sogar beschädigt werden können. Eine präzise Einstellung der Vorspannung oder Umreifungsbandspannung bietet darüber hinaus den Vorteil, dass die Gefahr einer mechanischen Labilität bei einem solchermaßen hergestellten Umreifungsgebinde deutlich reduziert werden kann. Bei Umreifungsgebinden, bei denen die Vorspannung nicht für einen sicheren Zusammenhalt der Behälter ausreicht, bestünde ansonsten die Gefahr, dass das Gebinde aufgrund der zu geringen Vorspannung in der Handhabung labil wird und die Behälter aus dem Gebindeverband herausrutschen können.

Zwar bieten solche Umreifungsbänder aus Kunststoff aufgrund ihrer Materialeigenschaften eine günstige Relation im Zielkonflikt zwischen möglichst geringem Materialeinsatz und möglichst hoher mechanischer Festigkeit. Hinzu kommt, dass den Kunststoffbändern bedarfsweise eine definierte Elastizität eingeprägt sein kann, die es erleichtert, die Umreifungsbänder mit einer jeweils benötigten Vorspannung auszustatten. Dennoch steht der Einsatz von Kunststoffbändern bei der Herstellung von Umreifungsgebinden zunehmend in der Kritik, was sich nicht zuletzt mit ökologischen Bedenken begründen lässt.

Hinzu kommt, dass sich die prozessbedingte Zeit, die zum Verschweißen, Verklammern oder Verkleben von Umreifungsbändern aus thermoplastischem Kunststoff notwendig ist, negativ auf die erzielbare Gebindeherstellungsleistung auswirkt, d.h. auf die Zeiträume, in denen eine bestimmte Anzahl an Umreifungsgebinden mittels einer Verpackungsmaschine hergestellt werden können.

Aus dem Stand der Technik sind unterschiedliche Varianten von Umreifungsgebinden bekannt, die der mechanischen Zusammenfassung von Getränkebehältern dienen sollen. So offenbart etwa die US 6 041 572 A ein Umreifungsgebinde, bei dem zwei Getränkebehälter durch ein die Behälter horizontal umfassendes Umreifungsband zusammengehalten sind.

Weiterhin beschreibt DE 10 2019 116 128 A1 ein Umreifungsgebinde und ein Verfahren zu dessen Herstellung. Hierbei werden zwei oder mehr Artikel mittels einer horizontal um die Artikel gelegten oder gespannten Umreifung zusammengehalten.

Das vorrangige Ziel der Erfindung besteht darin, ein einfach und kostengünstig herstellbares Umreifungsgebinde mit ausreichender mechanischer Stabilität sowie ein Verfahren und ein entsprechendes Werkzeug zur einfachen und kostengünstigen Herstellung solcher mechanisch stabilen Umreifungsgebinde zur Verfügung zu stellen.

Dieses Ziel wird mit den Gegenständen der unabhängigen Ansprüche erreicht. Weitere vorteilhafte Ausgestaltungen werden durch die jeweiligen abhängigen Ansprüche beschrieben.

Zur Erreichung zumindest einiger der genannten Ziele schlägt die Erfindung ein Umreifungsgebinde mit mehreren Artikeln vor, die mit mindestens einem die Artikel vollständig umfangenden vorkonfektionierten geschlossenen Umreifungsband zusammengehalten sind.

Das erfindungsgemäße Umreifungsgebinde kann in der einfachsten Ausführungsvariante mindestens zwei gleichartige Artikel umfassen. Normalerweise jedoch umfasst das erfindungsgemäße Umreifungsgebinde vier oder mehr Artikel, wobei es sich hierbei insbesondere um gleichartige Artikel handeln kann, die mit mindestens einem die Artikel vollständig umfangenden vorkonfektionierten geschlossenen Umreifungsband zusammengehalten sind. Die Artikel, die bspw. durch Getränkebehälter oder Getränkedosen o. dgl. gebildet sein können, können bspw. in einer 2x2- oder 2x3-Rechteckanordnung zusammengestellt sein und solchermaßen umreift werden.

Das mindestens eine vorkonfektionierte geschlossene Umreifungsband weist insbesondere vor dem Befestigen an der Artikelgruppe eine erste Umfangslänge auf, die größer ist als ein Außenumfang der umfangenen Artikel des Umreifungsgebindes. Damit kann insbesondere gemeint sein, dass das mindestens eine vorkonfektionierte geschlossene Umreifungsband eine erste Umfangslänge aufweist, die größer ist als ein Außenumfang bzw. größer als eine Einhüllende der umfangenen Artikel des Umreifungsgebindes, wobei sich die Artikel der umfangenen Artikelgruppierung jeweils gegenseitig kontaktieren, insbesondere in Linienberührung.

An wenigstens einer Stelle ist das Umreifungsband unter Ausbildung einer Schlaufe straffgezogen, welche Schlaufe umgefaltet und mittels Haftmittelverbindung an einem von der Schlaufe abgedeckten Bereich des Umreifungsbandes fixiert ist.

Das Umreifungsband weist in mindestens einem die Schlaufen bildenden und umgelegten Abschnitt mindestens eine Aussparung oder einen Durchbruch auf. Das Haftmittel ist dem mit der Aussparung versehenen Bereich zugeordnet.

Insbesondere verbindet das Haftmittel die Schlaufe mit dem von der Schlaufe abgedeckten Bereich des Umreifungsbandes unter Ausbildung eines dreilagigen Befestigungsbereichs.

Bei dem erfindungsgemäßen Umreifungsgebinde kann das Umreifungsband insbesondere ein geeignetes Papier-, Karton- oder Zellstoffmaterial oder ein geeignetes Verbundmaterial oder ein kunststoffhaltiges Verbundmaterial etc. sein.

Eine Ausführungsform der Erfindung sieht vor, dass das Umreifungsband zur Ausbildung der Schlaufe zwei Teilbereiche umfasst, wobei innerhalb der Schlaufe eine Faltlinie zwischen den zwei Teilbereichen ausgebildet ist. Die beiden Teilbereiche sind im Wesentlichen gleich groß ausgebildet. Weiterhin kann eine weitere Faltlinie vorgesehen sein, die zu dem benachbarten, im fertigen Umreifungsgebinde von der Schlaufe abgedeckte Bereich ausgebildet ist. Die weitere Faltlinie bildet somit eine Grenze zwischen dem die Schlaufe ausbildenden Bereich und dem von der Schlaufe abgedeckten Bereich.

Gemäß einer Ausführungsform kann vorgesehen sein, dass die Faltlinien in dem vorkonditionierten oder vorkonfektionierten geschlossenen Umreifungsband bereits vorbereitet sind, um die Faltung bei der Schlaufenbildung und dem Umlegen der Schlaufe zu erleichtert. Eine alternative Ausführungsform kann vorsehen, dass die Faltlinien erst beim Ausbilden der Schlaufe und Umlegen derselben ausgebildet werden.

Vorzugsweise ist vorgesehen, dass die Aussparung in dem Teilbereich der Schlaufe ausgebildet ist, welcher direkt an den im fertigen Umreifungsgebinde von der Schlaufe abgedeckte Bereich angrenzt.

Das Haftmittel verbindet die jeweils beidseitig an den Teilbereich mit der Aussparung angrenzenden Bereiche miteinander, da das Haftmittel nach der Schlaufenbildung durch die Aussparung hindurch einen Kontakt zu diesen beiden Bereichen ausbilden kann. Insbesondere werden im dreilagig ausgebildeten Befestigungsbereich somit alle drei Lagen des Umreifungsbandes miteinander verklebt.

Bei dem erfindungsgemäßen Umreifungsgebinde ist also das Umreifungsband unter Ausbildung eines dreilagigen Befestigungsbereiches fest um die nach außen weisenden Außenmantelflächen der Artikel der Artikelgruppe gespannt. Die drei Lagen des Umreifungsbandes sind im Befestigungsbereich über mindestens eine Aussparung miteinander verklebt. Insbesondere ist die mittlere Schicht der drei Lagen mit mindestens einer Aussparung ausgestattet, so dass die jeweils beiden äußeren Lagen über den Bereich der Aussparung durch ein Haftmittel miteinander verbunden werden.

Der dreilagige Befestigungsbereich kann eine Schwachstelle oder eine potentielle Schwachstelle des Umreifungsgebindes ausbilden. Wird bei den erfindungsgemäß hergestellten Umreifungsgebinden an dem Umreifungsband gezogen, dann kann sich die Haftverbindung im dreilagigen Befestigungsbereich gegebenenfalls in ungewünschter Weise lösen. Um dies zu verhindern, kann eine weitere zusätzliche Fixierung des Umreifungsbandes im Befestigungsbereich durch ein weiteres Befestigungsmittel vorgesehen sein.

Beispielsweise können die drei übereinanderliegend angeordneten Lagen oder Teilbereiche des Umreifungsbandes zusätzlich zur Haftmittelverbindung mit einer Klammerverbindung o.ä. fixiert werden.

Alternativ kann eine Rastverbindung zwischen Teilbereichen des Umreifungsbandes ausgebildet werden. Beispielsweise wird ein Rastelement an einer Faltkante zwischen den die Schlaufe bildenden Teilbereichen ausgebildet, welches in eine Rastaufnahme des Umreifungsbandes eingreift oder einhakt. Die Rastaufnahme ist vorzugsweise in einem Bereich ausgebildet, der an den von der Schlaufe abgedeckte Bereich angrenzt.

Die zusätzliche Befestigung erhöht die Zugkraft, die auf das Umreifungsgebinde aufgebracht werden kann, ohne dass sich die Umreifung im Befestigungsbereich löst.

Weiterhin wird im Rahmen dieser Anmeldung offenbart, dass weitere Befestigungselemente, beispielsweise Klammern oder Rastelemente, zur Befestigung von mindestens drei Lagen des Umreifungsbandes aneinander verwendet werden können, ohne dass die Lagen des Umreifungsbandes vorab über eine haftende Verbindung miteinander verbunden werden. Die Fixierung der Lagen aneinander im Befestigungsbereich wird hiermit auch für Umreifungsbänder ohne Aussparung und Haftmittelauftrag beschrieben. Insbesondere ist eine solche Fixierung auch für Umreifungsbänder ohne Aussparung sinnvoll, bei denen beispielsweise nur die beiden äußeren Schichten des dreischichtigen Befestigungsbereiches über eine haftende Verbindung miteinander verbunden werden.

Gemäß einer weiteren Ausführungsform ist zusätzlich vorgesehen, dass das Umreifungsgebinde zusätzlich ein weiteres Verpackungsmittel umfasst, um die Artikel zusammenzuhalten und/oder zu schützen und/oder eine Fläche zur Darstellung von Informationen, beispielsweise Produktinformationen und/oder Werbung, bereitzustellen. Ein solches weiteres Verpackungsmittel wird beispielsweise durch eine obere Greifkartonverpackung gebildet.

Eine obere Greifkartonverpackung wird beispielsweise von oben auf die Artikel der Artikelgruppe aufgedrückt und insbesondere an einem verbreiterten Umfang der Artikel festgelegt. Die obere Greifkartonverpackung kann beispielsweise Grifföffnungen oder einen anderweitig ausgebildeten Tragebereich zur erleichterten Handhabung des Umreifungsgebindes durch den Benutzer bereitstellen.

Wenn im vorliegenden Zusammenhang von einer einfachen Herstellbarkeit solcher Umreifungsgebinde gemäß einer oder mehrerer der oben beschriebenen Ausführungsvarianten die Rede ist, so ist damit insbesondere ein reduzierter Aufwand bei der Gebindeherstellung gemeint, der im Idealfall mit einer verbesserten Gebindeherstellungsleistung einher gehen sollte.

Sofern aus Sicht des angesprochenen Fachmannes sinnvoll miteinander kombinierbar, können einige der oder alle dieser zuvor genannten Variationen oder Ausführungsvarianten des erfindungsgemäßen Umreifungsgebindes wahlweise auch miteinander kombiniert werden, um das oben formulierten Ziel zumindest teilweise zu erreichen, und/oder um den gewünschten Effekt der Erfindung zu erzielen.

Zur Erreichung des oben genannten Ziels schlägt die Erfindung neben dem in verschiedenen Ausführungsvarianten erläuterten Umreifungsgebinde auch ein Verfahren zur Herstellung von solchen Umreifungsgebinden vor, die jeweils durch mindestens zwei, insbesondere durch vier oder mehr (insbesondere gleichartige) Artikel gebildet werden, wobei die zu umreifenden Artikel gruppiert und um die Artikelgruppierung mindestens ein, die Artikelgruppierung vollständig umfangendes vorkonfektioniertes geschlossenes Umreifungsband gelegt wird, welches mindestens eine geschlossene Umreifungsband anfänglich eine erste eine Umfangslänge aufweist, die größer ist als ein Außenumfang oder eine Einhüllende der Artikelgruppierung, bei welcher Artikelgruppierung die Artikel sich insbesondere gegenseitig kontaktieren.

Das mindestens eine geschlossene Umreifungsband wird an wenigstens einer Stelle straffgezogen und beim Straffziehen des Umreifungsbandes um die aneinandergezogenen Artikel der Artikelgruppierung wird eine Schlaufe ausgebildet. Die Schlaufe wird umgefaltet und mittels Haftmittelverbindung an einem von der Schlaufe abgedeckten Bereich des Umreifungsbandes an diesem fixiert. Die Fixierung erfolgt über eine Haftmittelverbindung, wobei das Umreifungsband in dem die Schlaufe ausbildenden umgelegten Abschnitt im Rahmen des Verfahrens mit mindestens einer Aussparung oder mindestens einem Durchbruch versehen wird oder wobei das vorkonfektionierte Umreifungsband in dem die Schlaufe ausbildenden umgelegten Abschnitt mindestens einer Aussparung aufweist, wobei zur Ausbildung der Haftmittelverbindung ein Haftmittel dem mit der Aussparung oder dem Durchbruch versehenen Bereich zugeordnet ist.

Gemäß einer Ausführungsform des erfindungsgemäßen Verfahrens kann vorgesehen sein, dass die mindestens eine Aussparung in dem vorkonditionierten oder vorkonfektionierten geschlossenen Umreifungsband bereits vorbereitet und ausgebildet ist. Eine alternative Ausführungsform kann vorsehen, dass die Aussparung erst im Zusammenhang mit dem Entnehmen des Umreifungsbandes aus einem Magazin oder beim Umlegen des Umreifungsbandes an der Artikelgruppe oder beim Ausbilden der Schlaufe in das Umreifungsband eingebracht wird. Hierfür ist beispielsweise eine entsprechende Schneid- oder Stanzvorrichtung vorgesehen.

Insbesondere ist vorgesehen, dass das Haftmittel in dem mit der Schlaufe abzudeckenden Bereich auf das Umreifungsband aufgebracht wird, und wobei beim Umfalten der Schlaufe der Haftmittelauftrag und die Aussparung in einem ersten Teilbereich der Schlaufe miteinander in Deckung gebracht werden, so dass das Haftmittel durch die Aussparung hindurch auf einen zweiten Teilbereich der Schlaufe hindurchtritt und somit den mit der Schlaufe abgedeckten Bereich mit dem zweiten Teilbereich der Schlaufe verbindet.

Die Erfindung bezieht sich weiterhin auf ein Werkzeug zur Herstellung von Umreifungsgebinden, insbesondere vermittels eines vorbeschriebenen Verfahrens, wobei das Werkzeug zwei voneinander beabstandete Faltelemente aufweist und wobei dem Werkzeug eine Applikationseinrichtung zum Applizieren von Haftmittel in einem zur Schlaufe benachbarten Bereich zugeordnet ist. Insbesondere wird das Haftmittel in dem Bereich aufgebracht, welcher nachfolgend von der Schlaufe abgedeckt wird.

Das das Umreifungsband anfänglich eine Umfangslänge aufweist, welche größer ist als der Außenumfang der Artikelgruppierung, ist es vorteilhaft, das Umreifungsband zumindest temporär in einer definierten Position relativ zu den Artikeln zu halten. Hierfür ist dem Werkzeug eine geeignete Fixiereinrichtung zugeordnet, welche das Umreifungsband in einer entsprechenden Position hält. Beispielsweise kann die Fixiereinrichtung durch mindestens einen Vakuumsauger o.ä. gebildet werden.

Eine erste Ausführungsform eines Werkzeugs kann vorsehen, dass die mindestens zwei Faltelemente um eine zwischen den Faltelementen befindliche Hochachse drehbar sind. Das Werkzeug kann beispielsweise die Form einer zweizinkigen Gabel aufweisen, wobei die beiden Zinken die beiden Faltelemente bilden. Hierbei ist vorgesehen, dass die Faltelemente oder Zinken in das Umreifungsband eingreifen und durch Drehung des Werkzeugs um die Hochachse werden die Faltelement um circa 180 gedreht. Dabei werden Teilbereiche des Umreifungsbandes gegenüber dem restlichen Umreifungsband verdreht, wodurch die gewünschte Schlaufe ausgebildet wird. Insbesondere wird die gebildete Schlaufe hierbei umgelegt und kontaktiert nunmehr einen weiteren Bereich des Umreifungsbandes. Dieser kontaktierte benachbarte Bereich entspricht dem oben beschriebenen von der Schlaufe abgedeckten Bereich des Umreifungsbands. Vorzugsweise befindet sich dieser kontaktierte benachbarte Bereich in einem Bereich des Umreifungsbandes, welches an der Außenmantelfläche eines Artikels der Artikelgruppe anliegt.

Eine zweite Ausführungsform eines Werkzeugs kann vorsehen, das eine erstes der Faltelemente statisch und ein zweites der Faltelemente beweglich ausgebildet ist. Auch in diesem Fall ist vorgesehen, dass die Faltelemente in das Umreifungsband eingreifen. Die Schlaufe wird durch Bewegung des beweglich ausgebildeten Faltelementes relativ zum statisch ausgebildeten Faltelement gebildet und anschließend wird die Schlaufe zur Ausbildung des Befestigungsbereichs und zum Spannen des Umreifungsbands umgelegt.

Dem zweiten Faltelement kann beispielsweise eine Kulissenführung zugeordnet sein, welche die Bewegungsbahn des zweiten Faltelementes vorgibt. Um die Bewegung des zweiten Faltelementes anzutreiben, kann diesem beispielsweise ein hierfür geeignetes motorisches Stellelement zugeordnet sein. Insbesondere kann dem zweiten Faltelement als Antrieb oder motorischer Antrieb ein Hydraulikzylinder oder ein Pneumatikzylinder zugeordnet sein.

Es sei an dieser Stelle ausdrücklich erwähnt, dass alle Aspekte und Ausführungsvarianten, die im Zusammenhang mit der erfindungsgemäßen Vorrichtung erläutert wurden, gleichermaßen Teilaspekte des erfindungsgemäßen Verfahrens betreffen oder sein können. Wenn daher an einer Stelle bei der Beschreibung oder auch bei den Anspruchsdefinitionen zur erfindungsgemäßen Vorrichtung von bestimmten Aspekten und/oder Zusammenhängen und/oder Wirkungen die Rede ist, so gilt dies gleichermaßen für das erfindungsgemäße Verfahren. In umgekehrter Weise gilt dasselbe, so dass auch alle Aspekte und Ausführungsvarianten, die im Zusammenhang mit dem erfindungsgemäßen Verfahren erläutert wurden, gleichermaßen Teilaspekte der erfindungsgemäßen Vorrichtung betreffen oder sein können. Wenn daher an einer Stelle bei der Beschreibung oder auch bei den Anspruchsdefinitionen zum erfindungsgemäßen Verfahren von bestimmten Aspekten und/oder Zusammenhängen und/oder Wirkungen die Rede ist, so gilt dies gleichermaßen für die erfindungsgemäße Vorrichtung.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Fig. 1 zeigt einen Zwischenschritt bei der Ausbildung einer Ausführungsvariante eines erfindungsgemäßen Umreifungsgebindes.
Fig. 2 zeigt ein fertig ausgebildetes erfindungsgemäßes Umreifungsgebinde.
Figuren 3A bis 3C zeigen ebenfalls Verfahrensschritte zur Ausbildung eines Umreifungsgebindes
Figuren 4A bis 4I zeigen verschiedene Ausführungsformen einer Umreifungsbanderole inklusive Haftmittelauftrag.
Figuren 5A und 5B zeigen eine erste Ausführungsform einer Vorrichtung mit Werkzeug zum Ausbilden eines erfindungsgemäßen Umreifungsgebindes.
Figuren 6A bis 6F zeigen eine zweite Ausführungsform einer Vorrichtung mit Werkzeug und eines Verfahrens zum Ausbilden eines erfindungsgemäßen Umreifungsgebindes.
Figuren 7A bis 7D zeigen unterschiedliche Ansichten einer weiteren Ausführungsform einer Vorrichtung mit Werkzeug zum Ausbilden eines erfindungsgemäßen Umreifungsgebindes.
Fig. 8 zeigt eine zusätzliche oder alternative Möglichkeit zur Fixierung eines Umreifungsbands.
Figuren 9A und 9B zeigen eine weitere zusätzliche oder alternative Möglichkeit zur Fixierung eines Umreifungsbands.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die erfindungsgemäße Vorrichtung oder das erfindungsgemäße Verfahren ausgestaltet sein können und stellen keine abschließende Begrenzung dar.

Die schematische Draufsicht der Fig. 1 zeigt einen Zwischenschritt bei der Ausbildung eines erfindungsgemäßen Umreifungsgebindes 1. Die schematische Draufsicht der Fig. 2 zeigt ein fertig ausgebildetes erfindungsgemäßes Umreifungsgebinde 1.

Die schematischen Seitenansichten bzw. Draufsichten der Figuren 3A bis 3E zeigen ebenfalls Verfahrensschritte zur Ausbildung eines Umreifungsgebindes 1, wobei die Figuren 3A und 3B sowie 3C und 3D jeweils unterschiedliche Ansichten desselben Schrittes zeigen, insbesondere zeigen die Figuren 3A und 3C jeweils eine seitliche Darstellung, während die Figuren 3B und 3D jeweils eine Draufsicht zeigen.

In einem geeigneten Gruppiermodul (nicht dargestellt) werden mindestens zwei Artikel 2 zu einer Artikelgruppe 3 zusammengestellt. Im vorliegenden Beispiel wird die Artikelgruppe 3 aus sechs Artikeln 2, insbesondere Getränkebehältern 4 in Form von Flaschen oder Dosen, gebildet. Die Artikel 2 sind hierbei in zwei parallelen Dreierreihen angeordnet.

Bei dem Verfahren zur Herstellung von hier beschriebenen Umreifungsgebinden 1 wird mindestens ein die gruppierten Artikel 2 vollständig umfangendes vorkonfektioniertes geschlossenes Umreifungsband 5 um die Artikel 2 gelegt, welches sich insbesondere dadurch auszeichnet, dass es sich hierbei um ein geschlossenes Umreifungsband 5 mit einer Umfangslänge U5 handelt, welche Umfangslänge U5 größer ist als ein Außenumfang A3 der Artikelgruppe 3 (Fig. 1 sowie Figuren 3A und 3B).

Das Umreifungsband 5 wird vorzugsweise an einer definierten Position, insbesondere in einer definierten Höhe an der Artikelgruppe 3 positioniert und in dieser Position gehalten.

Das Umreifungsband 5 weist mindestens eine Aussparung 6 oder mindestens einen Durchbruch auf. Weiterhin befindet sich benachbart zu dieser Aussparung 6 mindestens ein Haftmittelauftrag 7 an der Außenseite des Umreifungsbandes 5.

Die Aussparung 6 kann bereits im vorbereiteten geschlossenen Umreifungsband 5 ausgebildet sein. Alternativ kann die Aussparung 6 auch erst im zeitlichen Zusammenhang mit der Positionierung des Umreifungsbandes 5 an der Artikelgruppe 3 oder im zeitlichen Zusammenhang mit der nachfolgend beschriebenen Ausbildung einer Schlaufe 8 vermittels einer geeigneten Vorrichtung in das Umreifungsband 5 eingebracht werden.

Das mindestens eine geschlossene Umreifungsband 5 wird an wenigstens einer Stelle unter Ausbildung einer Schlaufe 8 straffgezogen. Die Schlaufe 8 wird anschließend umgelegt oder umgefaltet und an der Außenseite des Umreifungsbandes 5 mittels Haftmittelverbindung an einem von der Schlaufe 8 abgedeckten Bereich 9 des Umreifungsbandes 5 fixiert. Insbesondere bilden der abgedeckte Bereich 9 des Umreifungsbandes 5 und die Schlaufe 8 einen dreilagigen Befestigungsbereich 10.

Wie in Fig. 4A dargestellt, wird die Schlaufe 8 insbesondere durch zwei Teilbereiche 8-1 und 8-2 gebildet. Die Aussparung 6 ist in dem ersten Teilbereich 8-1 angeordnet, welcher an den nachfolgend durch die Schlaufe 8 abgedeckten Bereich 9 des Umreifungsbands 5 angrenzt. Insbesondere ist vorgesehen, dass sich in diesem durch die Schlaufe 8 abgedeckten Bereich 9 der Haftmittelauftrag 7 befindet bzw. angeordnet wird.

Bei dem Umlegen der Schlaufe 8 werden insbesondere der Haftmittelauftrag 7 und die Aussparung 6 miteinander in Deckung gebracht. Nach dem Umlegen der Schlaufe 8 kann Haftmittel des Haftmittelauftrags 7 durch die Aussparung 6 hindurch auf die Innenseite des Umreifungsbands 5 auf den zweiten Teilbereich 8-2 der Schlaufe 8 hindurchtreten und somit eine haftende Verbindung zwischen dem durch die Schlaufe 8 abgedeckten Bereich 9 und dem zweiten Teilbereich 8-2 der Schlaufe 8 ausbilden. Auf diese Weise wird eine sichere haftende Verbindung in dem dreilagigen Befestigungsbereich 10 ausgebildet (Fig. 2 sowie Figuren 3B und 3C).

Die Ausbildung der Schlaufe 8 erfolgt insbesondere mit Hilfe von Faltkanten 12, welche jeweils zwischen dem mittleren ersten Teilbereich 8-1 und den jeweils an diesen angrenzenden Teilbereichen 8-2 und 9 vorgesehen sind. Die Faltkante 12 zwischen dem ersten Teilbereich 8-1 und dem zweiten Teilbereich 8-2 wird nachfolgend mit dem Bezugszeichen 14 gekennzeichnet. Die Faltkante 12 zwischen dem ersten Teilbereich 8-1 mit der Aussparung 6 und dem Bereich 9 des Haftmittelauftrags 7 wird nachfolgend mit dem Bezugszeichen 13 gekennzeichnet.

Insbesondere werden im Befestigungsbereich 10 somit drei Lagen des Umreifungsbandes 5 miteinander verklebt. Die mittlere Lage enthält dabei die Aussparung 6, damit die beiden durch die Teilbereiche 8-2 und 9 gebildeten äußeren Lagen direkt über das Haftmittel 7 miteinander verbunden werden können.

Die Ausbildung des dreilagigen Befestigungsbereich 10 kann durch geeignete Presswerkzeuge unterstützt werden.

Die derart am Umreifungsgebinde 1 festgelegte Umreifungsband 5 weist nunmehr eine reduzierte Umfangslänge U1 auf, die dem Außenumfang A3 der Artikelgruppe 3 entspricht. Alternativ kann vorgesehen sein, dass die reduzierte Umfangslänge U1 sogar geringfügig kürzer als der Außenumfang A3 der Artikelgruppe ist. Insbesondere wird durch das Umreifungsband 5 mit der reduzierten Umfangslänge U1 eine Spannung aufgebracht, die die Artikel 2 der Artikelgruppe 3 fest zusammenhält.

Weiterhin kann vorgesehen sein, dass beispielsweise eine obere Greifkartonverpackung 11 o.ä. an den Artikeln 2 der Artikelgruppe 3 angelegt und befestigt wird, um das Umreifungsgebinde 1 zusätzlich zu stabilisieren (Fig. 3E). Die obere Greifkartonverpackung 11 kann beispielsweise Grifföffnungen oder einen anderweitig ausgebildeten Tragebereich zur erleichterten Handhabung des Umreifungsgebindes 1 durch den Benutzer aufweisen.

Die Figuren 4A bis 4I zeigen verschiedene Ausführungsformen einer Umreifungsbanderole bzw. eine Umreifungsbands 5 inklusive Aussparung 6 und Haftmittelauftrag 7. Insbesondere sind unterschiedliche Möglichkeiten der Ausbildung der Aussparungen 6 und des Haftmittelauftrags 7 dargestellt. Der Haftmittelauftrag 7 kann dabei weitgehen komplett mit der Form der Aussparung 6 korrespondieren (Figuren 4A, 4B, 4G, 4H oder aber auch nur einen Teilbereich derselben ausfüllen (Figuren 4C bis 4F und 4I).

Die Figuren 5A und 5B zeigen eine erste Ausführungsform einer Vorrichtung 20 zum Ausbilden eines erfindungsgemäßen Umreifungsgebindes 1 (vgl. Fig. 2 und Figuren 3A bis 3E). Um die Übersichtlichkeit zu verbessern, wurde auf die Darstellung der Artikel verzichtet.

Die Vorrichtung 20 umfasst ein Spannwerkzeug 21, das zwei voneinander beabstandete Faltelemente 22 aufweist, die um eine zwischen den Faltelementen 22 befindliche Hochachse D drehbar sind. Die Faltelemente 22 greifen in das Umreifungsband 5 ein und können die Schlaufe 8 (vergleiche Figuren 2, 3B und 3D) durch Drehung um die Hochachse D ausbilden und auf den Bereich 9 des Umreifungsbandes 5 umlegen.

Insbesondere erfolgt hierbei eine Drehung der Faltelemente 22 um 180° oder weitgehend 180°, wodurch sich beide Faltelemente 22 an einen im Bereich einer solchermaßen ausgebildeten Schlaufe 8 befindlichen Artikel anlegen können.

Weiterhin ist dem Spannwerkzeug 21 eine Applikationseinrichtung 45 zum Applizieren von Haftmittel 7 auf eine Außenmantelfläche des Umreifungsbandes 5 zugeordnet. Insbesondere wird das Haftmittel im Bereich 9 benachbart zu den die Schlaufe 8 ausbildenden Teilbereichen 8-1, 8-2 appliziert, welcher Bereich 9 nachfolgend an das Umfalten von der Schlaufe 8 bedeckt und somit gemeinsam mit der Schlaufe 8 den dreilagigen Befestigungsbereich 10 ausbildet.

Das Spannwerkzeug 21 weist beispielsweise zwei Faltelemente 22 in Form von Zinken o.ä. auf. Zur erleichterten Unterscheidung werden diese mit den Bezugszeichen 22-1 und 22-2 gekennzeichnet. Insbesondere wird das vorkonditionierte oder vorkonfektionierte, insbesondere vorverleimte, Umreifungsband 5 durch das Spannwerkzeug 21 an den Faltlinien oder Faltkanten 12, 13, 14 derart gegriffen, dass der erste Teilbereich 8-1 mit der Aussparung 6 (vergleiche Fig. 4A) zwischen den beiden Faltelementen 22 angeordnet ist. Die weiteren Teilbereiche 8-2 und 9, die nachfolgend gemeinsam mit dem ersten Teilbereich 8-1 den dreilagigen Befestigungsbereich 10 ausbilden, sind beidseitig der Faltelemente 22 abgeordnet.

Durch Verdrehen des Spannwerkzeugs 21 um 180° werden die drei (Teil)Bereiche 8-1, 8-2 und 9 unter Ausbildung des dreilagigen Befestigungsbereiches 10 übereinander gebracht. Insbesondere werden hierbei die Aussparung 6 und der Haftmittelauftrag 7 in Deckung gebracht, so dass das Haftmittel 7 durch die Aussparung 6 hindurch auf den zweiten Teilbereich 8-2 übertreten und somit eine Klebeverbindung zwischen dem zweiten Teilbereich 8-2 und dem Bereich 9 ausbilden kann.

Wie beim Vergleich der Figuren 5A und 5B deutlich erkennbar ist, bewirkt das Drehen des Spannwerkzeugs 21 eine Neuanordnung der Faltlinien oder Faltkanten 12, 13, 14 und der (Teil)Bereiche 8-1, 8-2 und 9 relativ zu den restlichen Bereichen des Umreifungsbandes 5.

Die Figuren 6A bis 6F zeigen eine zweite Ausführungsform einer Vorrichtung 20 und eines Verfahrens zum Ausbilden eines erfindungsgemäßen Umreifungsgebindes (vgl. Fig. 2 und Figuren 3A bis 3E). Um die Übersichtlichkeit zu verbessern, wurde auf die Darstellung der Artikel verzichtet.

Im Unterschied zur Ausführungsform der Fig. 5, bei der die Faltelemente 22 des Spannwerkzeugs 21 einen festen Abstand zueinander aufweisen, ist der Abstand zwischen den Faltelementen 22 beim Spannwerkzeug 21 gemäß Figuren 6 variabel einstellbar. Insbesondere ist hierbei ein im wesentlichen feststehendes bzw. statisch ausgebildetes Faltelement 23 und ein dazu beweglich ausgebildetes Faltelement 42 vorgesehen sind.

Die Verwendung des beweglichen Faltelementes 24, beispielsweise in Verbindung mit einem Drucksensor, einem Kraftsensor oder einem Spannungssensor o.ä. (nicht dargestellt), ermöglicht insbesondere einen flexiblen Ausgleich von Toleranzen, insbesondere bei gegebenenfalls abweichenden Umfangslängen U5 des Umreifungsbandes 5.

Vorzugsweise ist vorgesehen, dass die beiden Faltelemente 23, 24 in das Umreifungsband 5 eingreifen und die Schlaufe 8 durch Bewegung des beweglich ausgebildeten Faltelementes 24 relativ zum statisch ausgebildeten Faltelement 23 gebildet und zur Ausbildung des Befestigungsbereichs 10 entsprechend umgelegt wird.

Vorzugsweise ist vorgesehen, dass die Bewegungsbahn oder Bewegungskurve des beweglichen Faltelementes 24 durch eine Kulissenführung vorgegeben ist.

Zuerst werden die Artikel innerhalb von Anschlägen, Shuttlerahmen oder ähnlichem der Vorrichtung 20 positioniert, um die gewünschte Anordnung des Gebindes vorzugeben und - sofern vorgesehen - für das nachfolgende Aufsetzen einer oberen Greifkartonverpackung (vergleiche Fig. 3E) auszurichten.

Das Umreifungsband 5 wird in das Spannwerkzeug 21 der Vorrichtung 20 eingelegt und dabei derart ausgerichtet, dass die später innenliegende Faltkante 13 zwischen dem ersten Teilbereich 8-1 mit der Aussparung und dem nachfolgend durch die Schlaufe 8 abgedeckten Bereich 9 auf Höhe des passiven Faltelements 23 angeordnet ist (Fig. 6A). Als Ausrichthilfe hierfür kann beispielsweise die Position der Aussparung 6 herangezogen werden. Alternativ kann das Umreifungsband 5 ein spezielles Ausrichtelement (nicht dargestellt) aufweisen, welches beispielsweise durch einen geeigneten Sensor der Vorrichtung 20 erkannt wird.

Das Umreifungsband 5 wird für den Faltprozess fixiert, um ein Abrutschen oder Durchrutschen von den Faltelementen 23, 24 zu verhindern.

Anschließend erfolgt ein Haftmittelauftrag 7 im Teilbereich 9. Das Haftmittel 7 sorgt nach erfolgter Faltung des Umreifungsbandes 5 und Aufbringen und Ausbildung der notwendigen Bandspannung dafür, dass das Umreifungsband 5 im Bereich der Faltung fixiert wird, wodurch das Umreifungsgebinde die gewünschte Stabilität erhält. Für den Haftmittelauftrag 7 wird Haftmittel in gewünschter Menge und Anordnung auf die Außenseite des Umreifungsbandes 5 im Bereich 9 (vergleiche Fig. 4A) aufgebracht. Das Haftmittel wird dabei aus einem entsprechenden Vorrat entnommen.

Alternativ ist eine entsprechende Vorkonfektionierung des Umreifungsbandes 5 bereits bei der Herstellung desselben denkbar, indem beispielsweise Kaltleim oder strahlungsaktivierbarer Leim o.ä. bereits vorab am Umreifungsband 5 appliziert werden.

Zum Falten des Umreifungsbandes 5 und Aufbringen der Bandspannung wird das aktive Faltelement 24 entlang einer vorgegebenen Kulissenkurve bewegt. Gemäß einer Ausführungsform ist die Form der Kulisse derart gestaltet, dass das Faltelement 24 die umzulegende Lasche oder Schlaufe 8 zunächst auf einer Kreisbahn mitnimmt, so dass aufgrund der konstanten Spannung ein Knicken und somit eine mögliche Beschädigung des Umreifungsbandes 5 verhindert werden kann (Figuren 6B und 6C).

Sobald die Schlaufe 8 nahezu vollständig umgelegt wurde, geht die Kulissenkurve in eine Gerade über, um so eine Vorspannung auf das Umreifungsband 5 aufbringen zu können. In der Praxis kann es jedoch notwendig sein, von der idealen Kreisbahn abzuweichen, um eine Leichtgängigkeit der Kulissenführung speziell im Übergang zwischen Anlegekurve und Spannkurve zu gewährleisten. Insbesondere wird das bewegliche Faltelement 24 so lange entlang der Bewegungsgerade verfahren, bis eine konstante Spannkraft erreicht ist. Dabei wird das aktive Faltelement 24 an dem passiven Faltelement 23 vorbeigeführt.

Weiterhin wird das aktive Faltelement 24 in Richtung der Artikel geführt, bis es an dem Umreifungsband 5 anliegt. Die später außenliegende Faltkante 14 zwischen dem ersten Teilbereich 8-1 und dem zweiten Teilbereich 8-2 der Schlaufe 8 ist insbesondere auf Höhe des aktiven Faltelements 24 angeordnet (Fig. 6C).

Nachdem die notwendige Bandspannung erzeugt worden ist, werden mithilfe von Andrückelementen 25, beispielsweise Druckstempel 26, die nunmehr aneinander liegend angeordneten (Teil)Bereiche 8-1, 8-2 und 9 miteinander verpresst. Durch Ausbildung der Haftmittelverbindung zwischen dem zweiten Teilbereich 8-2 und dem Bereich 9 über die Aussparung 6 des zwischen dem zweiten Teilbereich 8-2 und dem Bereich 9 angeordneten ersten Teilbereich 8-1 werden diese im dreilagige Befestigungsbereich 10 aneinander befestigt und somit der gespannte Zustand des Umreifungsbandes 5 mit dem reduzierten Umfang U1 fixiert (Figuren 6D und 6E).

Nach der Abbindezeit des Haftmittels 7 kann die Kraft am bewegten Faltelement 24 weggenommen werden und das Umreifungsgebinde bzw. das Spannwerkzeug 21 entfernt werden. Beispielsweise werden die Faltelemente 23, 24 nach oben oder unten herausgezogen. Das fertige Umreifungsgebinde 1 kann nunmehr aus der Vorrichtung 20 entnommen und der weiteren Handhabung, beispielsweise Palettierung, zugeführt werden.

Bei dieser Ausführungsform der Vorrichtung 20 ist besonders vorteilhaft, dass eine definierte Spannkraft weitgehend unabhängig von auftretenden Toleranzen an den Artikeln, den vorkonditionieren Umreifungsbändern 5 oder der Positionierung der Artikel innerhalb der Vorrichtung 20 erzeugt werden kann, da die Spannkraft insbesondere kraftgesteuert und nicht weggesteuert aufgebracht wird.

Durch die Bewegung des zweiten Faltelementes 24 relativ zu dem ersten Faltelement 23 wird das Eindrehen des Umreifungsbands 5 zur Ausbildung der Schlaufe 8 in mehrere einzelne Schritte zerlegt. Dabei ist es insbesondere möglich, eine kraftgeregelte konstante Zugspannung auf das Umreifungsband 5 aufzubauen. Die Ausbildung der Faltelemente 23, 24 ist insbesondere derart auszuwählen, dass das Umreifungsband 5 gut über diese abrollen oder rutschen kann, um somit die notwendige Spannung auf das gesamte Umreifungsgebinde 1 in gewünschter Weise aufbauen zu können.

Ein Werkzeug gemäß den Figuren 6A bis 6F vereinfacht die Automatisierung des Umreifungsprozesses stark und erhöht gleichzeitig die Reproduzierbarkeit.

Gemäß einer Ausführungsform der Erfindung kann vorgesehen sein, dass vor oder nach dem Befestigen des Umreifungsbandes 5 an der Artikelgruppe zusätzlich eine obere Greifkartonverpackung an der Artikelgruppe appliziert wird (vergleiche auch Fig. 3E).

Die Figuren 7A bis 7D zeigen unterschiedliche Ansichten einer weiteren Ausführungsform einer Vorrichtung 20 zum Ausbilden eines erfindungsgemäßen Umreifungsgebindes 1. Im Wesentlichen wird auf die Ausführungen zu den Figuren 6A bis 6E verwiesen.

Insbesondere wird in den Figuren 7A ff. die Positionierung der Artikel 2 der Artikelgruppe 3 innerhalb von Anschlagelementen 29 und die zeitweise Fixierung des Umreifungsbandes 5 innerhalb der Vorrichtung 20 durch eine Fixiereinrichtung 28 dargestellt. Zudem wird in den Figuren 7C und 7D die Bewegung des beweglichen Faltelementes 24 in der Kulissenführung 27 gezeigt, die gemäß der dargestellten Ausführungsform beispielsweise durch einen Hydraulikzylinder 30 angetrieben wird. Insbesondere kann die Bewegung des aktiven Faltelementes 24 vermittels der Kulissenführung 27 durch eine Verlängerung oder Verkürzung des Hydraulikzylinders 30 und/oder durch ein Verschwenken des Hydraulikzylinders 30 erzeugt werden.

Die in den Figuren 5A, 5B, Figuren 6A bis 6E und den Figuren 7A bis 7D dargestellten Vorrichtungen 20 sind auch geeignet, um Umreifungsbanderolen ohne Durchlochung, d.h. Umreifungsbanderolen, die keinen Teilbereich 8-1 mit Aussparung 6 aufweisen, an einer Artikelgruppe 3 zu befestigen.

Wird bei den erfindungsgemäß hergestellten Umreifungsgebinden 1 an dem Umreifungsband 5 gezogen, dann löst sich die Haftverbindung im dreilagigen Befestigungsbereich 10. Um dies zu verhindern, kann eine weitere zusätzliche Fixierung des Umreifungsbandes 5 im Befestigungsbereich 10 vorgesehen sein.

Die Fig. 8 zeigt beispielhaft die Verwendung von Klammern 31 zur zusätzlichen Fixierung der drei übereinanderliegend angeordneten Lagen oder Teilbereiche des Umreifungsbandes 5.

Die Fig. 9 zeigt beispielhaft die Ausbildung einer Rastverbindung 32 zwischen Teilbereichen des Umreifungsbandes 5. Insbesondere ist an der außenliegenden Faltkante 14 zwischen dem mittleren ersten Teilbereich 8-1 und dem innenliegenden Bereich 9 des Befestigungsbereichs 10 ein Rastelement 33 ausgebildet, das in eine Rastaufnahme 34 eingreift, welche Rastaufnahme 34 in einem an den Bereich 9 und den Befestigungsbereich 10 angrenzenden weiteren Teilbereich 40 des Umreifungsbands 5 ausgebildet ist. Zur Ausbildung der Rastverbindung 32 wird das Rastelement 33 in die Rastaufnahme 34 eingehakt.

Weiterhin wird im Rahmen dieser Anmeldung offenbart, dass weitere Befestigungselemente, beispielsweise Klammern 31 oder Rastelemente 33 zur Befestigung von drei Lagen des entsprechend gespannten Umreifungsbandes 5 aneinander verwendet werden können, ohne dass die drei Lagen des Umreifungsbandes 5 vorab über eine haftende Verbindung miteinander verbunden werden. Die Fixierung der drei Lagen aneinander im Befestigungsbereich 10 wird hiermit auch für Umreifungsbänder ohne Aussparung und Haftmittelauftrag beschrieben. Insbesondere ist eine solche Fixierung auch für Umreifungsbänder ohne Aussparung sinnvoll, bei denen beispielsweise nur die beiden äußeren Schichten des dreischichtigen Befestigungsbereiches über eine haftende Verbindung miteinander verbunden werden.

Die Ausführungsformen, Beispiele und Varianten der vorhergehenden Absätze, die Ansprüche oder die folgende Beschreibung und die Figuren, einschließlich ihrer verschiedenen Ansichten oder jeweiligen individuellen Merkmale, können unabhängig voneinander oder in beliebiger Kombination verwendet werden. Merkmale, die in Verbindung mit einer Ausführungsform beschrieben werden, sind für alle Ausführungsformen anwendbar, sofern die Merkmale nicht unvereinbar sind.

Wenn auch im Zusammenhang der Figurenbeschreibung generell von "schematischen" Darstellungen und Ansichten die Rede ist, so ist damit keineswegs gemeint, dass die Figurendarstellungen und deren Beschreibung hinsichtlich der Offenbarung der Erfindung von untergeordneter Bedeutung sein sollen. Der Fachmann ist durchaus in der Lage, aus den schematisch und abstrakt gezeichneten Darstellungen genug an Informationen zu entnehmen, die ihm das Verständnis der Erfindung erleichtern, ohne dass er etwa aus den gezeichneten und möglicherweise nicht exakt maßstabsgerechten Größenverhältnissen der Artikel und/oder Teilen der Vorrichtung oder anderer gezeichneter Elemente in irgendeiner Weise in seinem Verständnis beeinträchtigt wäre. Die Figuren ermöglichen es dem Fachmann als Leser somit, anhand der konkreter erläuterten Umsetzungen des erfindungsgemäßen Verfahrens und der konkreter erläuterten Funktionsweise der erfindungsgemäßen Vorrichtung ein besseres Verständnis für den in den Ansprüchen sowie im allgemeinen Teil der Beschreibung allgemeiner und/oder abstrakter formulierten Erfindungsgedanken abzuleiten.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

- 1: Umreifungsgebinde
- 2: Artikel
- 3: Artikelgruppe
- 4: Flasche
- 5: Umreifungsband
- 6: Aussparung
- 7: Haftmittelauftrag, Haftmittel
- 8: Schlaufe
- 8-1: erster Teilbereich
- 8-2: zweiter Teilbereich
- 9: Bereich des Haftmittelauftrags
- 10: dreilagiger Befestigungsbereich
- 11: obere Greifkartonverpackung
- 12: Faltkante
- 13: innenliegende Faltkante
- 14: außenliegende Faltkante
- 20: Vorrichtung
- 21: Spannwerkzeug
- 22: Faltelement
- 23: passives Faltelement
- 24: aktives, bewegliches Faltelemente
- 25: Andrückelement
- 26: Druckstempel
- 27: Kulissenführung
- 28: Fixiereinrichtung
- 29: Anschlagelement
- 30: Hydraulikzylinder
- 31: Klammer
- 32: Rastverbindung
- 33: Rastelement
- 34: Rastaufnahme
- 40: angrenzender Teilbereich
- 45: Applikationseinrichtung

- A3: Außenumfang Artikelgruppe
- D: Hochachse
- U1: reduzierte Umfangslänge
- U5: Umfangslänge Umreifungsband

## Patentansprüche

1. Umreifungsgebinde (1) mit mindestens zwei Artikeln (2), die mit mindestens einem die Artikel (2) vollständig umfangenden vorkonfektionierten geschlossenen Umreifungsband (5) zusammengehalten sind,
welches mindestens eine geschlossene Umreifungsband (5) eine Umfangslänge (U5) aufweist, die größer ist als ein Außenumfang (A3) der umfangenen Artikel (2) des Umreifungsgebindes (1),
welches mindestens eine geschlossene Umreifungsband (5) an wenigstens einer Stelle unter Ausbildung einer Schlaufe (8) straffgezogen und die dadurch gebildete umgelegte und an eine Außenseite des Umreifungsbandes (5) gelegte Schlaufe (8) mittels Haftmittelverbindung an einem von der Schlaufe (8) abgedeckten Bereich des Umreifungsbandes (5) fixiert ist,
**dadurch gekennzeichnet, dass** das Umreifungsband (5) in dem die Schlaufe (8) ausbildenden umgelegten Abschnitt mindestens eine Aussparung (6) aufweist, und wobei sich die Haftmittelverbindung in dem mit der Aussparung (6) versehenen Abschnitt befindet.

2. Umreifungsgebinde (1) nach Anspruch 1, bei welchem die Schlaufe (8) und der von der Schlaufe (8) abgedeckte Bereich (9) des Umreifungsbandes (5) einen dreilagigen Befestigungsbereich (10) ausbilden.

3. Umreifungsgebinde (1) nach Anspruch 1 oder 2, bei welchem das Umreifungsband (5) zur Ausbildung der Schlaufe (8) zwei Teilbereiche (8-1, 8-2) umfasst, wobei innerhalb der Schlaufe (8) eine Faltlinie (14) zwischen den zwei Teilbereichen (8-1, 8-2) ausgebildet ist, und
wobei eine weitere Faltlinie (13) zu dem benachbarten, von der Schlaufe (8) abgedeckten Bereich (9) ausgebildet ist.

4. Umreifungsgebinde (1) nach Anspruch 3, bei welchem die Aussparung (6) in einem ersten Teilbereich (8-1) der Schlaufe (8) ausgebildet ist, der an den benachbarten, von der Schlaufe (8) abgedeckten Bereich (9) angrenzt.

5. Umreifungsgebinde (1) nach einem der voranstehenden Ansprüche, wobei das Umreifungsgebinde (1) im Befestigungsbereich (10) durch ein weiteres Befestigungsmittel (31, 32) gesichert ist und/oder wobei mindestens ein weiteres Verpackungsmittel an den Artikeln (2) angeordnet ist, insbesondere eine obere Greifkartonverpackung (11).

6. Verfahren zur Herstellung von Umreifungsgebinden (1), die jeweils durch mindestens zwei Artikel (2) gebildet werden, wobei die zu umreifenden Artikel (2) gruppiert und mindestens ein die gruppierten Artikel (2) vollständig umfangendes vorkonfektioniertes geschlossenes Umreifungsband (5) um die Artikel (2) gelegt wird, welches mindestens eine geschlossene Umreifungsband (5) eine Umfangslänge (U5) aufweist, die größer ist als ein Außenumfang (A3) der umfangenen Artikelgruppierung (3), wobei das mindestens eine geschlossene Umreifungsband (5) an wenigstens einer Stelle straffgezogen und beim Straffziehen des Umreifungsbandes (5) um die aneinander gezogenen Artikel (2) der Artikelgruppierung (3) mindestens eine Schlaufe (8) ausgebildet wird, die umgefaltet und mittels Haftmittelverbindung an einem von der Schlaufe (8) abgedeckten Bereich des Umreifungsbandes (5) fixiert wird,
**dadurch gekennzeichnet, dass** das Umreifungsband (5) in dem die Schlaufe (8) ausbildenden umgelegten Abschnitt mit mindestens einer Aussparung (6) versehen wird, und wobei ein Haftmittel (7) dem mit der Aussparung (6) versehenen Bereich zugeordnet ist.

7. Verfahren nach Anspruch 6, wobei Haftmittel (7) auf eine Außenseite des Umreifungsbandes (5) benachbart zu der Aussparung (6) appliziert wird, wobei beim Umfalten der Schlaufe (8) der Haftmittelauftrag (7) und die Aussparung (6) miteinander in Deckung gebracht werden.

8. Verfahren nach Anspruch 6 oder 7, wobei die Schlaufe (8) aus zwei Teilbereichen (8-1, 8-2) des Umreifungsbandes (5) gebildet wird, wobei zwischen den zwei Teilbereichen (8-1, 8-2) eine Faltlinie (14) ausgebildet wird und wobei eine weitere Faltlinie (13) zu dem mit der Schlaufe (8) abzudeckenden Bereich (9) ausgebildet wird.

9. Verfahren nach einem der Ansprüche 7 oder 8, wobei das Haftmittel (7) in dem mit der Schlaufe (8) abzudeckenden Bereich (9) aufgebracht wird, welcher an den ersten Teilbereich (8-1) der Schlaufe (8) mit der Aussparung (6) angrenzt.

10. Werkzeug (21) zur Herstellung von Umreifungsgebinden (1) gemäß Anspruch 1 oder gemäß einem der Ansprüche 2 bis 5, insbesondere zur Verwendung bei einem Verfahren oder zur Durchführung eines Verfahrens gemäß Anspruch 6, welches Werkzeug (21) zwei voneinander beabstandete Faltelemente aufweist, wobei dem Werkzeug (21) eine Applikationseinrichtung (45) zum Applizieren von Haftmittel (7) in einem der Schlaufe (8) zugeordneten Bereich (9) zugeordnet ist.

11. Werkzeug (21) nach Anspruch 10, wobei dem Werkzeug (21) eine Fixiereinrichtung (28) zur zumindest temporären Fixierung der Position des Umreifungsbandes (5) an den Artikeln (2) zugeordnet ist.

12. Werkzeug (21) nach einem der Ansprüche 10 oder 11, wobei die Faltelemente (22) um eine zwischen den Faltelementen (22) befindliche Hochachse (D) drehbar sind, wobei die Faltelemente (22) in das Umreifungsband (5) eingreifen und die Schlaufe (8) durch Drehung um die Hochachse (D) ausbilden können, wobei das Werkzeug (21) mit den voneinander beabstandeten Faltelementen (22) eine Drehung um etwa 180° durchführen und beide Faltelemente (22) an einen im Bereich einer solchermaßen ausgebildeten Schlaufe (8) befindlichen Artikel (2) anlegen kann.

13. Werkzeug (21) nach einem der Ansprüche 10 oder 11, wobei eine erstes der Faltelemente (23) statisch und ein zweites der Faltelemente (24) beweglich ausgebildet ist, wobei die Faltelemente (23, 24) in das Umreifungsband (5) eingreifen und die Schlaufe (8) durch Bewegung des beweglich ausgebildeten Faltelementes (24) relativ zum statisch ausgebildeten Faltelement (23) gebildet und zur Ausbildung des Befestigungsbereichs (10) umgelegt wird.

14. Werkzeug (21) nach Anspruch 13, wobei dem beweglich ausgebildeten Faltelement (24) eine Kulissenführung (27) zugeordnet ist.

15. Werkzeug (21) nach Anspruch 13 oder 14, wobei dem beweglich ausgebildeten Faltelement (24) ein motorisches Stellelement, insbesondere ein Hydraulikzylinder (30) oder ein Pneumatikzylinder zugeordnet ist.

## Claims

1. A strapped pack (1) with at least two articles (2), which are held together with at least one prefabricated closed strapping band (5) that completely surrounds the articles (2),
which at least one closed strapping band (5) has a circumferential length (U5), which is greater than an outer circumference (A3) of the surrounded articles (2) of the strapped pack (1),
which at least one closed strapping band (5) is tightened in at least one point, thereby forming a loop (8), and the folded-over loop (8) formed thereby and placed on an outer side of the strapping band (5) is fixed by means of an adhesive bond to a region of the strapping band (5) covered by the loop (8),
**characterised in that** the strapping band (5) has at least one cutout (6) in the folded-over section forming the loop (8), and wherein the adhesive bond is located in the section provided with the cutout (6).

2. The strapped pack (1) according to claim 1, in which the loop (8) and the region (9) of the strapping band (5) covered by the loop (8) form a three-layer fastening region (10).

3. The strapped pack (1) according to claim 1 or 2, in which the strapping band (5) comprises two sub-regions (8-1, 8-2) to form the loop (8), wherein a fold line (14) is formed within the loop (8) between the two sub-regions (8-1, 8-2), and
wherein a further fold line (13) is formed to the adjacent region (9) covered by the loop (8).

4. The strapped pack (1) according to claim 3, in which the cutout (6) is formed in a first sub-region (8-1) of the loop (8), which sub-region (8-1) is adjacent to the neighbouring region (9) covered by the loop (8).

5. The strapped pack (1) according to one of the previous claims, wherein the strapped pack (1) is secured in the fastening region (10) by a further fastening means (31, 32), and/or wherein at least one further packaging means is arranged on the articles (2), in particular, a top gripping type carton (11).

6. A method for the production of strapped packs (1), which are each formed by at least two articles (2), wherein the articles (2) to be strapped are grouped, and at least one prefabricated closed strapping band (5) completely surrounding the grouped articles (2) is placed around the articles (2), which at least one closed strapping band (5) has a circumferential length (U5) which is greater than an outer circumference (A3) of the surrounded article grouping (3), wherein the at least one closed strapping band (5) is tightened in at least one point and, when the strapping band is tightened around the articles (2) pulled together in the article grouping (3), at least one loop (8) is formed, which is folded over and fixed by means of an adhesive bond to a region of the strapping band (5) covered by the loop (8), **characterised in that** the strapping band (5) is provided with at least one cutout (6) in the folded-over section forming the loop (8), and wherein an adhesive (7) is assigned to the region provided with the cutout (6).

7. The method according to claim 6, wherein adhesive (7) is applied to an outer side of the strapping band (5) adjacent to the cutout (6), wherein the application of adhesive (7) and the cutout (6) are brought into alignment with one another when the loop (8) is folded over.

8. The method according to claim 6 or 7, wherein the loop (8) is formed from two sub-regions (8-1, 8-2) of the strapping band (5), wherein a fold line (14) is formed between the two sub-regions (8-1, 8-2), and wherein a further fold line (13) is formed to the region (9) to be covered by the loop (8).

9. The method according to one of the claims 7 or 8, wherein the adhesive (7) is applied in the region (9) to be covered by the loop (8), which region (9) is adjacent to the first sub-region (8-1) of the loop (8) with the cutout (6).

10. A tool (21) for the production of strapped packs (1) according to claim 1 or according to one of the claims 2 to 5, in particular, a tool for use in a method or for carrying out a method according to claim 6, which tool (21) has two spaced-apart folding members, wherein the tool (21) is assigned an application device (45) for applying adhesive (7) in a region (9) assigned to the loop (8).

11. The tool (21) according to claim 10, wherein a fixing device (28) is assigned to the tool (21) for the purpose of at least temporarily fixing the position of the strapping band (5) on the articles (2).

12. The tool (21) according to one of the claims 10 or 11, wherein the folding members (22) are rotatable about a vertical axis (D) located between the folding members (22), wherein the folding members (22) can engage into the strapping band (5) and can form the loop (8) by rotation about the vertical axis (D), wherein the tool (21) with the spaced-apart folding members (22) can perform a rotation by approximately 180° and can place both folding members (22) against an article (2) located in the region of a loop (8) formed in such a way.

13. The tool (21) according to one of the claims 10 or 11, wherein a first of the folding members (23) is designed to be static and a second of the folding members (24) is designed to be movable, wherein the folding members (23, 24) engage into the strapping band (5), and the loop (8) is formed and is folded over to form the fastening region (10) by a movement of the movably designed folding member (24) relative to the statically designed folding member (23).

14. The tool (21) according to claim 13, wherein a guide plate (27) is assigned to the movably designed folding member (24).

15. The tool (21) according to claim 13 or 14, wherein a motorised actuating element, in particular, a hydraulic cylinder (30) or a pneumatic cylinder, is assigned to the movably designed folding member (24).

## Revendications

1. Multipack cerclé (1) comprenant au moins deux articles (2) qui sont maintenus ensemble par l'intermédiaire d'au moins une bande de cerclage fermée (5) préconfectionnée et entourant complètement les articles (2),
laquelle au moins une bande de cerclage fermée (5) présente une longueur circonférentielle (U5) qui est supérieure à une circonférence extérieure (A3) des articles entourés (2) du multipack cerclé (1),
laquelle au moins une bande de cerclage fermée (5) est tendue sur au moins un point tout en formant une boucle (8) et la boucle (8) ainsi formée, repliée et placée sur une face extérieure de la bande de cerclage (5) est fixée au moyen d'une liaison d'adhésif à une zone de la bande de cerclage (5), qui est recouverte par la boucle (8),
**caractérisé par le fait que** la bande de cerclage (5) présente au moins un évidement (6) dans la section repliée formant la boucle (8), et dans lequel la liaison d'adhésif est située dans la section pourvue de l'évidement (6).

2. Multipack cerclé (1) selon la revendication 1, dans lequel la boucle (8) et la zone (9) de la bande de cerclage (5), qui est recouverte par la boucle (8), forment une zone de fixation à trois couches (10).

3. Multipack cerclé (1) selon la revendication 1 ou 2, dans lequel, pour former la boucle (8), la bande de cerclage (5) comprend deux zones partielles (8-1, 8-2), dans lequel une ligne de pliage (14) est formée à l'intérieur de la boucle (8) entre les deux zones partielles (8-1, 8-2), et
dans lequel une autre ligne de pliage (13) est formée vers la zone adjacente (9) recouverte par la boucle (8).

4. Multipack cerclé (1) selon la revendication 3, dans lequel l'évidement (6) est formé dans une première zone partielle (8-1) de la boucle (8), qui jouxte la zone adjacente (9) recouverte par la boucle (8).

5. Multipack cerclé (1) selon l'une quelconque des revendications précédentes, dans lequel le multipack cerclé (1) est fixé dans la zone de fixation (10) par un autre moyen de fixation (31, 32) et/ou dans lequel au moins un autre moyen d'emballage est disposé sur les articles (2), en particulier un emballage en carton de préhension supérieur (11).

6. Procédé de fabrication de multipacks cerclés (1) qui sont chacun formés par au moins deux articles (2), dans lequel les articles (2) à cercler sont groupés et au moins une bande de cerclage fermée (5) préconfectionnée et entourant complètement les articles (2) groupés est placée autour des articles (2), laquelle au moins une bande de cerclage fermée (5) présente une longueur circonférentielle (U5) qui est supérieure à une circonférence extérieure (A3) du groupement d'articles (3) entouré, dans lequel ladite au moins une bande de cerclage fermée (5) est tendue sur au moins un point et, lors de la tension de la bande de cerclage (5) autour des articles (2) du groupement d'articles (3) tirés les uns contre les autres, au moins une boucle (8) est formée qui est repliée et fixée par liaison d'adhésif sur une zone de la bande de cerclage (5), qui est recouverte par la boucle (8),
**caractérisé par le fait que** la bande de cerclage (5) est pourvue d'au moins un évidement (6) dans la section repliée formant la boucle (8), et dans lequel un adhésif (7) est associé à la zone pourvue de l'évidement (6).

7. Procédé selon la revendication 6, dans lequel l'adhésif (7) est appliqué sur une face extérieure de la bande de cerclage (5), de manière adjacente à l'évidement (6), dans lequel, lorsque la boucle (8) est repliée, l'application d'adhésif (7) et l'évidement (6) sont mis en coïncidence l'un avec l'autre.

8. Procédé selon la revendication 6 ou 7, dans lequel la boucle (8) est formée par deux zones partielles (8-1, 8-2) de la bande de cerclage (5), dans lequel une ligne de pliage (14) est formée entre les deux zones partielles (8-1, 8-2) et dans lequel une autre ligne de pliage (13) est formée vers la zone (9) à recouvrir par la boucle (8).

9. Procédé selon l'une quelconque des revendications 7 ou 8, dans lequel l'adhésif (7) est appliqué dans la zone (9) à recouvrir par la boucle (8), laquelle zone jouxte la première zone partielle (8-1) de la boucle (8), présentant l'évidement (6).

10. Outil (21) destiné à la fabrication de multipacks cerclés (1) selon la revendication 1 ou selon l'une quelconque des revendications 2 à 5, en particulier destiné à être utilisé dans un procédé ou pour la mise en oeuvre d'un procédé selon la revendication 6, lequel outil (21) comprend deux éléments de pliage espacés l'un de l'autre, dans lequel à l'outil (21) est associé un dispositif d'application (45) pour appliquer de l'adhésif (7) dans une zone (9) associée à la boucle (8).

11. Outil (21) selon la revendication 10, dans lequel à l'outil (21) est associé un dispositif de fixation (28) destiné à fixer au moins temporairement la position de la bande de cerclage (5) sur les articles (2).

12. Outil (21) selon l'une quelconque des revendications 10 ou 11, dans lequel les éléments de pliage (22) peuvent tourner autour d'un axe vertical (D) situé entre les éléments de pliage (22), dans lequel les éléments de pliage (22) s'engagent dans la bande de cerclage (5) et peuvent former la boucle (8) par rotation autour de l'axe vertical (D), dans lequel l'outil (21) avec les éléments de pliage (22) espacés l'un de l'autre peut effectuer une rotation d'environ 180° et peut appliquer les deux éléments de pliage (22) sur un article (2) situé dans la zone d'une boucle (8) ainsi formée.

13. Outil (21) selon l'une quelconque des revendications 10 ou 11, dans lequel un premier des éléments de pliage (23) est conçu de manière statique et un deuxième des éléments de pliage (24) est conçu de manière mobile, dans lequel les éléments de pliage (23, 24) s'engagent dans la bande de cerclage (5) et la boucle (8) est formée par le mouvement de l'élément de pliage (24) conçu de manière mobile par rapport à l'élément de pliage (23) conçu de manière statique et est repliée pour former la zone de fixation (10).

14. Outil (21) selon la revendication 13, dans lequel un guide de coulisse (27) est associé à l'élément de pliage (24) conçu de manière mobile.

15. Outil (21) selon la revendication 13 ou 14, dans lequel à l'élément de pliage (24) conçu de manière mobile est associé un actionneur moteur (40), en particulier un vérin hydraulique (30) ou un vérin pneumatique.
